# EUROPÄISCHE PATENTSCHRIFT

(11) **EP 2 707 322 B1**
(45) Veröffentlichungstag und Bekanntmachung des Hinweises auf die Patenterteilung: **27.04.2016**
(21) Anmeldenummer: 12720808.0
(22) Anmeldetag: 10.05.2012
(51) Int. Cl.: B66C 23/20, B66C 23/18, B66C 23/60, B66C 23/28

(54) **TURMDREHKRAN**
ROTATING TOWER CRANE
GRUE À TOUR PIVOTANTE

(30) Priorität: 10.05.2011 DE 202011100477 U
(43) Veröffentlichungstag der Anmeldung: 19.03.2014
(73) Patentinhaber: Liebherr-Werk Biberach GmbH, 88400 Biberach an der Riss (DE)
(72) Erfinder: HERSE, Thomas, 88400 Biberach (DE)
(74) Vertreter: Laufhütte, Dieter
(86) Internationale Anmeldenummer: PCT/EP2012/002029
(87) Internationale Veröffentlichungsnummer: WO 2012/152446

(56) Entgegenhaltungen:
- FR-A1- 2 803 865
- FR-A1- 2 943 743
- JP-A- 10 002 108
- JP-A- 2001 199 680
- JP-A- 2009 091 123

## Beschreibung

Die vorliegende Erfindung betrifft einen Turmdrehkran mit einem Turm aus mindestens einem Turmelement, insbesondere mindestens einem Gitterstück und einer Bauwerkabspannung mit mindestens einer Abspannstange zur horizontalen Verankerung des Turms an einem Bauwerk.

Bei Turmdrehkranen, bei welchen der Turm aus einem oder mehreren Turmelementen besteht, welche in vertikaler Richtung miteinander verbunden werden, kann die Höhe des Turms durch den Einsatz weiterer Turmelemente vergrößert werden. Allerdings haben Turmdrehkrane eine maximale freistehende Hakenhöhe. Wird diese überschritten, muss der Turmdrehkran durch eine horizontale Verankerung an den zu errichtenden Bauwerk befestigt werden. Hierdurch kann die maximale erreichbare Hakenhöhe deutlich vergrößert werden.

Insbesondere ist es bei solchen Turmdrehkranen möglich, durch den Einbau weiterer Turmelemente den Turmdrehkran mit dem Bauwerk wachsen zu lassen, wobei die Stabilität des Turmdrehkrans durch eine oder mehrere Bauwerksabspannungen gewährleistet wird.

Als Bauwerksabspannung wird gemäß dem Stand der Technik ein separat zu montierender Rahmen eingesetzt, welcher nachträglich um das Turmelement montiert und dann über Abspannstangen mit dem Bauwerk verbunden wird. Diese Lösung ist beispielsweise aus der Druckschrift US 3,366,251 bekannt. Die Montage bekannter Turmdrehkrane mit einer Bauwerksabspannung ist damit relativ komplex und zeitaufwendig.

Auch die JP 2009 091123 A, die als nächstkommender Stand der Technik angesehen wird, offenbart einen solchen separat zu montierenden Rahmen, der um das Turmelement herum verläuft.

Aufgabe der vorliegenden Erfindung ist es daher, einen Turmdrehkran mit einer Bauwerksabspannung zur Verfügung zu stellen, welche schneller montierbar ist.

Erfindungsgemäß wird diese Aufgabe durch einen Turmdrehkran gemäß Anspruch 1 gelöst. Der erfindungsgemäße Turmdrehkran weist einen Turm aus mindestens einem Turmelement, insbesondere einem Gitterstück, und eine Bauwerksabspannung mit mindestens einer Abspannstange zur horizontalen Verankerung des Turms an einem Bauwerk auf. Erfindungsgemäß ist dabei vorgesehen, dass die mindestens eine Abspannstange der Bauwerksabspannung an einem Befestigungspunkt im Inneren des Turmelementes befestigt oder befestigbar ist. Erfindungsgemäß wird so auf den Einsatz eines separat zu montierenden Umfassungsrahmens verzichtet, indem die mindestens eine Abspannstange direkt mit dem in das Turmelement integrierten Befestigungspunkt verbunden wird. Hierdurch vermindert sich der Montageaufwand erheblich. Die Abspannstange muss dabei keine einzelne Stange sein, sondern kann bsp. auch als Fachwerk ausgeführt sein.

Der Turmdrehkran gemäß der vorliegenden Erfindung kann dabei insbesondere auch bei solchen Bauwerken zum Einsatz kommen, welche nur eine kurze Bauzeit aufweisen und insbesondere sehr schnell in die Höhe wachsen, so dass der Aufwand zur horizontalen Verankerung des Turmdrehkrans erheblichen Einfluss auf die gesamte Bauzeit hat.

Insbesondere kann der erfindungsgemäße Turmdrehkran dabei besonders vorteilhaft bei der Montage von Windkraftanlagen eingesetzt werden. Die erfindungsgemäße Bauwerksabspannung erlaubt so einen besonders wirtschaftlichen Einsatz des Turmdrehkrans, da der mindestens eine direkt am Turmelement vorgesehene Befestigungspunkt für die Bauwerksabspannung eine erheblich schnellere Abstützung des Turmdrehkrans am Mast der Windkraftanlage erlaubt. Der erfindungsgemäße Turmdrehkran kann aber selbstverständlich ebenfalls bei konventionellen Gebäuden eingesetzt werden.

Der Turm des erfindungsgemäßen Turmdrehkrans besteht dabei vorteilhafterweise aus einer Mehrzahl von Turmelementen, welche in vertikaler Richtung aufeinandergesetzt und miteinander verbunden werden, insbesondere verbolzt. Insbesondere handelt es sich bei den Turmelementen dabei um Gitterstücke.

Solche Gitterstücke stellen dabei eine Schweißkonstruktion dar, wobei üblicherweise vier Eckstiele über Querstreben miteinander verbunden sind. Die Eckstiele weisen dabei in ihren Endbereichen üblicherweise Verbindungsanordnungen zur Verbindung mit den darunter oder darüber angeordneten Gitterstücken auf. Vorteilhafterweise ist nun der Befestigungspunkt zur direkten Anlenkung der Abspannstange fest mit der Schweißkonstruktion des Gitterstücks verbunden, insbesondere mit dieser verschweißt.

In weiterhin vorteilhafter Weise können mindestens zwei Abspannstangen vorgesehen sein, welche das Turmelement mit dem Bauwerk verbinden. Vorteilhafterweise sind die zwei Abspannstangen dabei an einem gemeinsamen Befestigungspunkt so befestigbar, dass sie zu unterschiedlichen Befestigungspunkten mit dem Bauwerk verlaufen. Hierdurch ergibt sich ein Kraftdreieck, welches den Befestigungspunkt des Turmelementes in einer definierten Position relativ zum Bauwerk hält.

Die Verbindung der Abspannstange bzw. der Abspannstangen mit den Befestigungspunkten am Bauwerk kann erfindungsgemäß über eine Bolzenverbindung erfolgen. Es sind jedoch auch andere Verbindungsarten denkbar.

Die Verbindung der Abspannstange oder Abspannstangen mit dem mindestens einen Befestigungspunkt des Turmelementes kann ebenfalls über eine Bolzenverbindung erfolgen. Es sind jedoch auch andere Verbindungsarten denkbar. Weiterhin kann die Abspannstange auch fest mit dem Befestigungspunkt verbunden sein. In einer besonders bevorzugten Ausführung der vorliegenden Erfindung kann der Befestigungspunkt in Bezug auf eine Seitenbreite des Turmelementes und/oder die Grundfläche des Turmelementes mittig angeordnet sein. Durch eine solche symmetrische Anordnung werden die Schwenkmomente des Krans, welche über die Abspannstangen zum Bauwerk übertragen werden, minimiert. Hierdurch reduziert sich auch die Belastung für das Bauwerk im Bereich der Abspannstelle. Dies kann ebenfalls zu einer Kosteneinsparung gebäudeseitig führen.

Die Abspannung kann mit dem Bauwerk im Bereich des Turmelementes über nur zwei Abspannstangen erfolgen. Die Abspannstangen verlaufen dann von dem Befestigungspunkt in Form eines Dreiecks zu Befestigungspunkten am Bauwerk.

Vorteilhafterweise handelt es sich bei dem Turmelement um ein Gitterstück, wobei der Befestigungspunkt durch eine im Inneren des Gitterstücks angeordnete in vertikaler Richtung verlaufende Strebe zur Verfügung gestellt wird. Insbesondere kann es sich dabei um ein Rohrelement mit kreisförmigem Querschnitt handeln.

Insbesondere kann eine solche in vertikaler Richtung verlaufende Strebe zwischen zwei in horizontaler Richtung verlaufenden Streben angeordnet sein. Die in horizontaler Richtung verlaufenden Streben können dabei entweder direkt mit den Eckstielen in Verbindung stehen und damit diagonal verlaufen. Vorteilhafterweise stehen die in horizontaler Richtung verlaufenden Streben jedoch über in den Seitenflächen verlaufende horizontale Streben mit den Eckstielen des Gitterstücks in Verbindung. In weiterhin vorteilhafter Weise sind die Abspannstangen um eine vertikale Drehachse drehbar mit dem Befestigungspunkt verbunden. Insbesondere können die Abspannstangen dabei die oben näher beschriebene vertikale Strebe umgreifen und um diese schwenkbar gelagert sein. Hierdurch werden überhaupt keine Schwenkmomente des Krans mehr auf die Bauwerksabspannung übertragen.

Die Abspannstangen können dabei mehrteilig ausgeführt sein, so dass ein das Gelenk bildendes Element fest am Turmelement angeordnet ist, und ein zweites, die Verbindung zum Bauwerk herstellendes Element lösbar mit diesem verbindbar ist. Vorteilhaftweise erfolgt die Verbindung der beiden Elemente dabei im Inneren des Turmelementes.

Die Entkopplung des Kranes und des Gebäudes im Hinblick auf Torsionsmomente des Krans ist dabei auch unabhängig von der vorher beschriebenen Verwendung eines am Turmelement angeordneten Befestigungspunktes von Vorteil und Gegenstand der vorliegenden Erfindung.

Die vorliegende Erfindung umfasst dabei einen Turmdrehkran gemäß dem Anspruch 1.

Dabei ist vorgesehen, dass die Abspannanordnung eine Torsionsbewegung des Turmes gegenüber dem Gebäude erlaubt. Hierdurch werden Torsionsmomente nicht mehr auf das Gebäude übertragen.

Vorteilhafterweise erlaubt dabei die Verbindung zwischen der Abspannanordnung und dem Turm eine Drehbewegung des Turmes um eine vertikale Achse.

Insbesondere ist die Abspannstange gelenkig an einem Befestigungspunkt des Turmelements befestigt.

Sie können auch mindestens zwei Befestigungspunkte am Turmelement vorgesehen sein.

Dabei kann vorgesehen, dass an mindestens einem dieser Befestigungspunkte mindestens zwei Abspannstangen so befestigbar sind, dass sie zu unterschiedlichen Befestigungspunkten mit dem Bauwerk verlaufen. Weiterhin kann an dem anderen Befestigungspunkt mindestens eine Abspannstange so befestigbar sein, dass sie zu einem der beiden Befestigungspunkte mit dem Bauwerk oder zu einem dritten Befestigungspunkt mit dem Bauwerk verläuft. Auch hierdurch ergibt sich eine stabile Abspannung. Vorteilhafterweise werden bei dieser Art der Abspannung genau drei Abspannstangen eingesetzt.

Insbesondere können die an einer Seitenfläche des Turmelementes angeordneten Befestigungspunkte dabei an einer Querstrebe eines als Gitterstück ausgeführten Turmelementes angeordnet sein. Insbesondere kann es sich dabei um Verbolzungspunkte handeln.

Vorteilhafterweise kann die Höhe des erfindungsgemäßen Turmdrehkrans durch den Einbau weiterer Turmelemente während des Baus eines Bauwerks vergrößert werden, um den Kran an die wachsende Höhe des Bauwerks anzupassen.

In vorteilhafter Weise handelt es sich dabei um einen Kletterkran, d. h. um einen Kran, welcher eine Vorrichtung zum Einsetzen weiterer Turmelemente aufweist, so dass der Turmdrehkran hierfür nicht ab- und wieder aufgebaut werden muss.

Der Turm eines erfindungsgemäßen Turmdrehkrans besteht vorteilhafterweise aus einer Mehrzahl von in vertikaler Richtung miteinander verbundenen Turmelementen, wie dies bereits oben beschrieben wurde. Vorteilhafterweise ist dabei mindestens ein Turmelement über seinen mindestens einen Befestigungspunkt an einem Bauwerk verankert. Vorteilhafterweise ist der Turmdrehkran dabei so an dem Bauwerk verankert, wie dies bereits oben beschrieben wurde. In vorteilhafter Weise weist der Turmdrehkran dabei eine Mehrzahl von Turmelementen auf, welche jeweils Befestigungspunkte aufweisen, über welche sie wie oben beschrieben an dem Bauwerk verankert sind.

Weiterhin kann der Turm mindestens ein nicht mit dem Bauwerk verbundenes Turmelement aufweisen. Insbesondere können dabei auch Turmelemente, welche in horizontaler Richtung abgestützt sind, und Turmelemente, welche nicht abgestützt sind, abwechseln. Für ein nicht abgestütztes Turmelement kann dabei insbesondere ein Turmelement eingesetzt werden, welches keine Befestigungspunkte für eine horizontale Abstützung aufweist. Der Turm eines erfindungsgemäßen Turmdrehkrans kann damit aus konventionellen Turmelementen und erfindungsgemäßen Turmelementen aufgebaut sein.

Die vorliegende Erfindung umfasst weiterhin ein Turmelement, insbesondere ein Gitterstück, für einen Turmdrehkran, wie er oben beschrieben wurde. Insbesondere weist das Turmelement dabei einen Befestigungspunkt auf, an welchem mindestens eine Abspannstange einer Bauwerksabspannung direkt befestigbar ist. Vorteilhafterweise ist das Turmelement dabei so aufgebaut, wie dies oben beschrieben wurde.

Die vorliegende Erfindung umfasst weiterhin ein Bauwerk, insbesondere eine Windkraftanlage, mit einem Turmdrehkran, wie er oben beschrieben wurde. Dabei ist der Turmdrehkran über mindestens eine Abspannstange, welche von einem Befestigungspunkt eines Turmelementes zu einem Befestigungspunkt am Bauwerk verläuft, an diesem verankert. Insbesondere ist die horizontale Verankerung des Turms des Turmdrehkrans dabei so ausgeführt, wie dies oben bereits beschrieben wurde.

Die vorliegende Erfindung umfasst weiterhin die Verwendung eines Turmdrehkrans, wie er oben beschrieben wurde, zur Errichtung eines Bauwerks. Insbesondere betrifft die Verwendung des erfindungsgemäßen Turmdrehkrans dabei die Errichtung einer Windkraftanlage.

Bei dem erfindungsgemäßen Turmdrehkran handelt es sich um einen Obendreher, d. h. um einen Kran, bei welchem der drehbare Ausleger über ein Drehwerk am oberen Ende des Turmes gedreht werden kann. Insbesondere handelt es sich bei dem Turmdrehkran dabei um einen Laufkatzenkran oder ein Nadelauslegerkran.

Die vorliegende Erfindung wird nun anhand von Ausführungsbeispielen sowie Zeichnungen näher beschrieben. Dabei zeigen:
- Figur 1:: eine schematische Darstellung eines ersten Ausführungsbeispiels der vorliegenden Erfindung in einer horizontalen Schnittansicht,
- Figur 2:: eine Prinzipdarstellung eines zweiten Ausführungsbeispiels eines nicht- erfindungsgemäßen Turmdrehkrans in einer horizontalen Schnittansicht,
- Figur 3:: ein drittes Ausführungsbeispiel eines erfindungsgemäßen Turmdrehkrans in einer perspektivischen Ansicht,
- Figur 4:: das in Figur 3 gezeigte Ausführungsbeispiel in einer perspektivischen Seitenansicht und
- Fig. 5: eine schematische Darstellung eines weiteren Ausführungsbeispiels der vorliegenden Erfindung in einer horizontalen Schnittansicht.

Figur 1 zeigt eine Prinzipdarstellung eines ersten Ausführungsbeispiels eines erfindungsgemäßen Turmdrehkrans in einer horizontalen Schnittansicht. Das Turmelement 10 des Turmdrehkrans, über welches die horizontale Verankerung des Turms an einem Bauwerk 20 erfolgt, ist dabei symbolisch mit vier Eckstielen 3 dargestellt, was der bevorzugten Ausführung des Turmelementes als Gitterstück entspricht.

Das Turmelement 10 ist über zwei Abspannstangen 2 mit dem Bauwerk 20 verbunden, wobei auch hier die typische Form eines Mastes einer Windkraftanlage symbolisch für das Bauwerk 20 dargestellt ist. Die Abspannstangen 2 verlaufen dabei direkt von einem Befestigungspunkt 1 des Turmelements 10 zu Befestigungspunkten 4 am Bauwerk.

Bei dem in Figur 1 dargestellten Ausführungsbeispiel ist der Befestigungspunkt 1 dabei im Inneren des Turmelementes angeordnet und dabei insbesondere in Breitenrichtung mittig in Bezug auf die dem Bauwerk zugewandte Seite angeordnet. Besonders vorteilhaft ist der Befestigungspunkt auch im Bezug auf die Grundfläche des Turmelementes mittig angeordnet, d. h. in gleichem Abstand zu den vier Eckstielen 3. Durch die symmetrische bzw. mittige Anordnung des Befestigungspunktes sind nur zwei Abspannstangen 2 zu dem Bauwerk nötig. Dies bedeutet eine Reduzierung der Abspannstangen gegenüber dem Stand der Technik. Hierdurch kann der Montageaufwand weiter minimiert werden.

Weiterhin vorteilhaft an dieser Bauweise ist, dass die Schwenkmomente, welche auf das Bauwerk übertragen werden, reduziert werden. Vorteilhafterweise sind die Abspannstangen dabei um eine vertikale Achse schwenkbar am Befestigungspunkt des Turmelementes befestigt. Hierdurch werden überhaupt keine Schwenkmomente des Krans mehr auf die Abspannung übertragen. Die erfindungsgemäße geringere Belastung des Gebäudes an der Abspannstelle kann damit ebenfalls zu einer Kosteneinsparung gebäudeseitig führen.

In Figur 2 ist eine alternative Anordnung der Abspannpunkte am Turmelement gezeigt. Dabei sind zwei Abspannpunkte vorgesehen, welche beispielsweise an der dem Gebäude zugewandten Seite des Turmelementes angeordnet sein können. Bei dieser Variante werden mindestens drei Abspannstangen 2 eingesetzt, wobei von dem ersten Befestigungspunkt mit dem Turmelement zwei Abspannstangen zu unterschiedlichen Befestigungspunkten 4 am Bauwerk 20 verlaufen. Vom zweiten Befestigungspunkt 1 am Turmelement verläuft dann eine weitere Abspannstange 2 zu einem der beiden bereits genutzten Befestigungspunkte 4 mit dem Bauwerk 20. Hierdurch ergeben sich zwei Kraftdreiecke, wodurch das Turmelement auch im Hinblick auf Schwenkbewegungen am Bauwerk festgelegt wird.

In den Figuren 3 und 4 ist ein drittes Ausführungsbeispiel der vorliegenden Erfindung gezeigt, welches im Hinblick auf die Anordnung der Befestigungspunkte und Abspannstangen dem ersten Ausführungsbeispiel entspricht. In Figur 3 ist dabei das als Gitterstück ausgeführte Turmelement mit dem Befestigungspunkt zur direkten Befestigung mindestens einer Abspannstange gezeigt. Das Gitterstück weist dabei vier Eckstiele 3 auf, welche über Querstreben 7 und 8 in horizontaler Richtung miteinander verbunden sind. Weiterhin sind zur Vergrößerung der Stabilität Diagonalstreben 9 vorgesehen. Die Endbereiche der Eckstiele 3 weisen dabei Verbindungselemente 11 bzw. 12 zur Verbindung mit weiteren Turmelementen auf. Dabei können die Verbindungselemente 11 in Verbindungsaufnahmen an einem darunter liegenden Turmelement eingeschoben und dort verbolzt werden. In gleicher Weise können in die Verbindungsaufnahmen 12 an der anderen Seite des Turmelementes Verbindungselemente eines weiteren Turmelementes eingeschoben und dort verbolzt werden.

Der Befestigungspunkt mit den Abspannstangen wird nun über eine in vertikaler Richtung, d. h. parallel zu den Eckstielen verlaufende Längsstrebe 5 zur Verfügung gestellt. Diese ist bezüglich der durch die Eckstiele gebildeten Grundfläche des Turmelementes mittig angeordnet. Die Längsstrebe 5 verläuft dabei zwischen zwei Querstreben 6, welche wiederum an zwischen den Eckstielen angeordneten Querstreben 7 befestigt sind. Insbesondere kann es sich dabei erfindungsgemäß um eine Schweißkonstruktion handeln.

Die beiden Abspannstangen 2 sind dabei an der Längsstrebe 5 befestigt, so dass die Längsstrebe einen Befestigungspunkt 1 zur Verfügung stellt. Im Ausführungsbeispiel sind dabei wie schon in Figur 1 dargestellt zwei Abspannstangen 2 vorgesehen. Die Abspannstangen 2 sind dabei mit der Längsstrebe 5 drehbar verbunden, so dass Schwenkmomente des Turmelementes nicht auf die Abspannstangen 2 übertragen werden.

Die Abspannstangen 2 weisen in ihrem Verbindungsbereich mit der Strebe 5 dabei zwei in vertikaler Richtung voneinander beabstandete horizontal verlaufende Laschen auf, welche die Strebe 5 umgreifen.

Die Abspannstangen 2 sind dabei mehrteilig ausgeführt, so dass ein das Gelenk bildendes Element fest an dem Befestigungspunkt 1 angeordnet ist, und ein zweites, die Verbindung zum Bauwerk herstellendes Element lösbar mit diesem verbindbar ist. Die Verbindung der beiden Elemente erfolgt dabei im Inneren des Turmelementes.

Alternativ zu der in Figur 3 gezeigten Anordnung wäre auch eine direkte Verbolzung der Abspannstangen 2 mit einem als Bolzenaufnahme gestalteten Befestigungspunkt des Turmelementes denkbar.

Die Befestigungspunkte der Abspannstangen mit dem Bauwerk 20 sind dabei vorteilhafterweise als Verbolzungen ausgeführt.

Fig. 5 zeigt nun ein illustratives Beispiel eines weiteren Aspekts eines Turmdrehkrans mit Bauwerkabspannung. Dabei ist das Turmelement 10 über eine Abspannanordnung 30 so mit dem Bauwerk 20 verbunden, dass keine Torsionskräfte vom Turm auf das Bauwerk übertragen werden. Hierfür weist die Abspannanordnung 30 Führungselemente 13 auf, mit welchen sie an einer Führungskurve 15 verschieblich gelagert ist. Die Führungskurve 13 ist dabei so geformt, dass der Turm um seinen Mittelpunkt drehen kann. Als Führungselemente sind im Ausführungsbeispiel Laufrollen vorgesehen.

Die Abspannanordnung weist dabei neben Abspannstangen 2 weiterhin eine Versteifungsanordnung 14 auf, durch welche die Abspannstangen untereinander verbunden sind.

Die Führungskurve 15 ist dabei im Ausführungsbeispiel als ein separates Element gebildet, welches an einer Seitenfläche des Turmelementes 10 montierbar ist und von dieser absteht. Die Verbindung erfolgt daher in diesem Ausführungsbeispiel anders als gemäß dem ersten Aspekt der vorliegenden Erfindung nicht direkt mit einem Befestigungspunkt des Turmelementes.

Alternativ zu der in Fig. 5 gezeigten Anordnung wäre es ebenfalls denkbar, eine ringförmige Führungskurve um das gesamte Turmelement herumzuführen.

Das Turmelemente kommt dabei insbesondere bei Turmdrehkranen zum Einsatz, welche mit dem zu errichtenden Bauwerk mitwachsen, indem weitere Turmelemente eingefügt werden. Die Abstützung über die Bauwerksabspannung kann dann beispielsweise in regelmäßigen Abständen durch die Verwendung eines entsprechend ausgestatteten Turmelementes erfolgen. Dabei können zwischen Turmelementen selbstverständlich auch Turmelemente ohne entsprechende Befestigungspunkte eingesetzt werden, wenn die Abstützung nicht bei jedem Turmelement erfolgen soll.

Die erfindungsgemäßen Turmdrehkrane können dabei insbesondere bei der Montage von Windkraftanlagen besonders vorteilhaft eingesetzt werden, da bei diesen die erfindungsgemäß erreichte Reduzierung der Montagezeit für den Kran bzw. die horizontale Gebäudeabspannung insgesamt zu einer deutlichen Reduzierung der Montagezeit für die Windkraftanlage führt und damit zu einer erheblichen Kostenreduktion.

Selbstverständlich kann der erfindungsgemäße Turmdrehkran jedoch auch bei der Erstellung üblicher Gebäude eingesetzt werden.

## Patentansprüche

1. Turmdrehkran mit
einem Turm aus mindestens einem Turmelement (10), insbesondere Gitterstück, und
einer Bauwerkabspannung mit mindestens einer Abspannstange (2) zur horizontalen Verankerung des Turms an einem Bauwerk (20),
**dadurch gekennzeichnet, dass**
die mindestens eine Abspannstange (2) der Bauwerkabspannung an einem Befestigungspunkt (1) im Inneren des Turmelementes (10) befestigt oder befestigbar ist.

2. Turmdrehkran nach Anspruch 1, mit mindestens zwei Abspannstangen (2), welche vorteilhafterweise an einem gemeinsamen Befestigungspunkt (1) so befestigbar sind, dass sie zu unterschiedlichen Befestigungspunkten (4) mit dem Bauwerk (20) verlaufen.

3. Turmdrehkran nach einem der vorangegangen Ansprüche, wobei der Befestigungspunkt (1) in Bezug auf die Seitenbreite oder die Grundfläche des Turmelementes (10) mittig angeordnet ist.

4. Turmdrehkran nach einem der vorangegangen Ansprüche, wobei das Turmelement (10) ein Gitterstück ist und der Befestigungspunkt (1) durch eine im Inneren des Gitterstücks angeordnete in vertikaler Richtung verlaufende Strebe (5) zur Verfügung gestellt wird.

5. Turmdrehkran nach Anspruch 4, wobei die in vertikaler Richtung verlaufende Strebe (5) zwischen zwei in horizontaler Richtung verlaufenden Streben (6) angeordnet ist, welche vorteilhafterweise wiederum durch in den Seitenflächen verlaufende horizontale Streben (7) mit den Eckstielen (3) des Gitterstücks in Verbindung stehen.

6. Turmdrehkran nach einem der Ansprüche 1 oder 2, mit mindestens zwei Befestigungspunkten (1), welche vorteilhafterweise an einer Seitenfläche des Turmelementes (10) angeordnet sind, wobei vorteilhafterweise an dem einen Befestigungspunkt (1) mindestens zwei Abspannstangen (2) so befestigbar sind, dass sie zu unterschiedlichen Befestigungspunkten (4) mit dem Bauwerk (20) verlaufen, und an dem anderen Befestigungspunkt (1) mindestens eine Abspannstange (2) so befestigbar ist, dass sie zu einem der beiden Befestigungspunkte (4) oder einem dritten Befestigungspunkt mit dem Bauwerk (20) verläuft.

7. Turmdrehkran nach einem der vorangegangen Ansprüche, wobei die mindestens eine Abspannstange (2) um eine vertikale Achse schwenkbar am Befestigungspunkt (1) befestigt oder befestigbar ist.

8. Turmdrehkran nach einem der vorangegangenen Ansprüchen mit einem Turm aus mindestens einem Turmelement (10), insbesondere Gitterstück, einem auf dem Turm drehbar angeordneten Ausleger und einer Bauwerkabspannung mit mindestens einer Abspannanordnung zur horizontalen Verankerung des Turms an einem Bauwerk (20),
**dadurch gekennzeichnet,**
**dass** die Abspannanordnung eine Torsionsbewegung des Turmes gegenüber dem Gebäude erlaubt, insbesondere indem die Verbindung zwischen der Abspannanordnung und dem Turm eine Drehbewegung des Turmes um eine vertikale Achse erlaubt.

9. Turmdrehkran nach einem der vorangegangen Ansprüche, wobei die Höhe des Turms durch den Einbau weiterer Turmelemente (10) während des Baus eines Bauwerks (20) vergrößert werden kann, um den Kran an die wachsende Höhe des Bauwerks (20) anzupassen, wobei es sich vorteilhafterweise um einen Kletterkran handelt.

10. Turmdrehkran nach einem der vorangegangen Ansprüche mit einem Turm aus einer Mehrzahl von in vertikaler Richtung miteinander verbundenen Turmelementen (10), insbesondere Gitterstücken, wobei mindestens ein Turmelement (10) über seinen mindestens einen Befestigungspunkt (1) an einem Bauwerk (20) verankert ist, wobei vorteilhafterweise eine Mehrzahl von Turmelementen (10) über ihre jeweiligen mindestens einen Befestigungspunkte (1) an dem Bauwerk (20) verankert sind.

11. Turmdrehkran nach Anspruch 9, wobei der Turm mindestens ein nicht mit dem Bauwerk (20) verbundenes Turmelement (10) aufweist, welches vorteilhafterweise keine Befestigungspunkte (1) aufweist.

12. Bauwerk (20), insbesondere Windkraftanlage, mit einem Turmdrehkran nach einem der vorangegangen Ansprüche, wobei der Turmdrehkran über mindestens eine Abspannstange (2), welche von einem Befestigungspunkt (1) eines Turmelementes (10) zu einem Befestigungspunkt (4) am Bauwerk (20) verläuft, an diesem verankert ist.

13. Verwendung eines Turmdrehkran nach einem der vorangegangen Ansprüche zur Errichtung eines Bauwerks (20), insbesondere einer Windkraftanlage.

## Claims

1. A tower crane comprising
a tower of at least one tower element (10), in particular lattice piece, and
a structural guying with at least one guy rod (2) for the horizontal anchorage of the tower at a structure (20),
**characterized in that**
the at least one guy rod (2) of the structural guying is attached or attachable to an attachment point (1) in the interior of the tower element (10).

2. The tower crane according to claim 1, having at least two guy rods (2) which advantageously are attachable to a common attachment point (1) such that they extend to different attachment points (4) with the structure (20).

3. The tower crane according to any of the preceding claims, wherein the attachment point (1) is arranged centrally with respect to the side width or the base area of the tower element (10).

4. The tower crane according to any of the preceding claims, wherein the tower element (10) is a lattice piece and the attachment point (1) is provided by a strut (5) extending in vertical direction, which is arranged in the interior of the lattice piece.

5. The tower crane according to claim 4, wherein the strut (5) extending in vertical direction is arranged between two struts (6) extending in horizontal direction, which advantageously in turn are connected with the corner posts (3) of the lattice piece by horizontal struts (7) extending in the side faces.

6. The tower crane according to claim 1 or 2, having at least two attachment points (1) which advantageously are arranged on a side face of the tower element (10), wherein advantageously to the one attachment point (1) at least two guy rods (2) are attachable such that they extend to different attachment points (4) with the structure (20), and to the other attachment point (1) at least one guy rod (2) is attachable such that it extends to one of the two attachment points (4) or to a third attachment point with the structure (20).

7. The tower crane according to any of the preceding claims, wherein the at least one guy rod (2) is pivotally attached or attachable to the attachment point (1) about a vertical axis.

8. The tower crane according to any of the preceding claims, comprising a tower of at least one tower element (10), in particular lattice piece, a boom rotatably arranged on the tower, and a structural guying with at least one guying arrangement for the horizontal anchorage of the tower at a structure (20),
**characterized in that**
the guying arrangement allows a torsional movement of the tower with respect to the building, in particular **in that** the connection between the guying arrangement and the tower allows a rotary movement of the tower about a vertical axis.

9. The tower crane according to any of the preceding claims, wherein the height of the tower can be increased by incorporation of further tower elements (10) during the erection of a structure (20), in order to adapt the crane to the growing height of the structure (20), wherein the crane advantageously is a climbing crane.

10. The tower crane according to any of the preceding claims, comprising a tower of a plurality of tower elements (10), in particular lattice pieces, connected with each other in vertical direction, wherein at least one tower element (10) is anchored to a structure (20) via its at least one attachment point (1), wherein advantageously a plurality of tower elements (10) are anchored to the structure (20) via their respective at least one attachment points (1).

11. The tower crane according to claim 9, wherein the tower includes at least one tower element (10) not connected with the structure (20), which advantageously has no attachment points (1).

12. A structure (20), in particular a wind turbine, comprising a tower crane according to any of the preceding claims, wherein the tower crane is anchored to the structure via at least one guy rod (2), which extends from an attachment point (1) of a tower element (10) to an attachment point (4) at the structure (20).

13. Use of a tower crane according to any of the preceding claims for the erection of a structure (20), in particular a wind turbine.

## Revendications

1. Grue à tour pivotante comprenant
une tour constituée d'au moins un élément de tour (10), en particulier un fragment de treillis, et
un hauban de construction comprenant au moins une barre de haubanage (2) destinée à l'ancrage horizontal de la tour à un édifice (20),
**caractérisée en ce que**
l'au moins une barre de haubanage (2) du hauban de construction est fixée ou peut être fixée à un point de fixation (1) à l'intérieur de l'élément de tour (10).

2. Grue à tour pivotante selon la revendication 1, comprenant au moins deux barres de haubanage (2), qui peuvent être fixées de manière avantageuse à un point de fixation (1) commun de telle manière qu'elles s'étendent vers différents points de fixation (4) à l'édifice (20).

3. Grue à tour pivotante selon l'une des revendications précédentes, dans laquelle le point de fixation (1) est disposé de manière centrale par rapport à la largeur de côté ou la surface de base de l'élément de tour (10).

4. Grue à tour pivotante selon l'une des revendications précédentes, dans laquelle l'élément de tour (10) est un fragment de treillis et le point de fixation (1) est mis à disposition par une entretoise (5) s'étendant dans la direction verticale, disposée à l'intérieur du fragment de treillis.

5. Grue à tour pivotante selon la revendication 4, dans laquelle l'entretoise (5) s'étendant dans la direction verticale est disposée entre deux entretoises (6) s'étendant dans la direction horizontale, qui sont de leur côté en liaison de manière avantageuse avec les montants d'angle (3) du fragment de treillis par le biais d'entretoises (7) horizontales s'étendant dans les surfaces latérales.

6. Grue à tour pivotante selon l'une des revendications 1 ou 2, comprenant au moins deux points de fixation (1), qui sont disposés de manière avantageuse sur une surface latérale de l'élément de tour (10), au moins deux barres de haubanage (2) pouvant être fixées de manière avantageuse sur l'un des points de fixation (1) de telle manière qu'elles s'étendent vers différents points de fixation (4) à l'édifice (20), et au moins une barre de haubanage (2) pouvant être fixée sur l'autre point de fixation (1) de telle manière qu'elle s'étend vers l'un des deux points de fixation (4) ou un troisième point de fixation à l'édifice (20).

7. Grue à tour pivotante selon l'une des revendications précédentes, dans laquelle l'au moins une barre de haubanage (2) est fixée ou peut être fixée au point de fixation (1) de manière pivotante sur un axe vertical.

8. Grue à tour pivotante selon l'une des revendications précédentes, comprenant une tour constituée d'au moins un élément de tour (10), en particulier un fragment de treillis, une flèche disposée pivotante sur la tour et un hauban de construction comprenant au moins un agencement de haubanage destiné à l'ancrage horizontal de la tour à un édifice (20),
**caractérisée en ce que**
l'agencement de haubanage autorise un mouvement de torsion de la tour par rapport au bâtiment, en particulier **en ce que** la liaison entre l'agencement de haubanage et la tour autorise un mouvement de rotation de la tour sur un axe vertical.

9. Grue à tour pivotante selon l'une des revendications précédentes, dans laquelle la hauteur de la tour peut être augmentée par le montage d'autres éléments de tour (10) pendant la construction d'un édifice (20) afin d'adapter la grue à la hauteur croissante de l'édifice (20), dans laquelle il s'agit de manière avantageuse d'une grue grimpante.

10. Grue à tour pivotante selon l'une des revendications précédentes, comprenant une tour constituée d'une pluralité d'éléments de tour (10), en particulier des fragments de treillis, reliés les uns aux autres dans la direction verticale, au moins un élément de tour (10) étant ancré à l'édifice (20) par le biais de son au moins un point de fixation (1), plusieurs éléments de tour (10) étant ancrés de manière avantageuse à l'édifice (20) par le biais de leur au moins un point de fixation (1) respectif.

11. Grue à tour pivotante selon la revendication 9, dans laquelle la tour comporte au moins un élément de tour (10) qui n'est pas relié à l'édifice (20), et qui ne comporte de manière avantageuse aucun point de fixation (1).

12. Édifice (20), en particulier éolienne, comprenant une grue à tour pivotante selon l'une des revendications précédentes, dans lequel la grue à tour pivotante est ancrée à l'édifice (20) par le biais d'au moins une barre de haubanage (2) qui s'étend d'un point de fixation (1) d'un élément de tour (10) à un point de fixation (4) de l'édifice (20).

13. Utilisation d'une grue à tour pivotante selon l'une des revendications précédentes pour ériger un édifice (20), en particulier une éolienne.
